# FASCICULE DE BREVET EUROPEEN

(11) **EP 0 489 607 B1**
(45) Date de publication et mention de la délivrance du brevet: **14.12.1994**
(21) Numéro de dépôt: 91402628.1
(22) Date de dépôt: 02.10.1991
(51) Int. Cl.: A47C 7/18

(54) **Revêtement enveloppant pour siège et son application aux sièges de véhicule**
Überzug für einen Sitz und Anwendung für Fahrzeugsitze
Cover for a seat and its use for vehicle seats

(30) Priorité: 03.12.1990 FR 9015113
(43) Date de publication de la demande: 10.06.1992
(73) Titulaire: CESA COMPAGNIE EUROPEENNE DE SIEGES POUR AUTOMOBILES, 92300 Levallois-Perret (FR)
(72) Inventeur: Fourrey, François, F-25200 Montbéliard (FR); Baret, Frédéric, F-90000 Belfort (FR); Verhoog, Roel, F-25700 Valentigney (FR)
(74) Mandataire: Moncheny, Michel

(56) Documents cités:
- FR-A- 2 615 714
- GB-A- 2 154 446

## Description

La présente invention concerne les revêtements pour siège et, notamment les revêtements pour des sièges de véhicules automobiles terrestres d'un type qui au moins localement assure un certain enveloppement de l'occupant qui s'y est installé.

Afin d'améliorer le confort de leurs utilisateurs, une certaine tendance contemporaine vise à la confection de sièges qui enveloppent au moins localement certaines parties du corps de celui qui s'y est assis. C'est notamment le cas des sièges pour véhicules automobiles terrestres.

Afin qu'un occupant d'un véhicule dit de "tourisme" qui circule à vitesse relativement importante demeure bien "calé" sur son siège lors de la prise de courbe, on tend à donner au siège la configuration d'un "baquet" en s'inspirant des solutions adoptées pour les véhicules de compétition. Pour obtenir cette configuration, on munit habituellement l'assise, le dossier, et voire le repose-tête de bourrelets latéraux. On comprend que plus l'importance et en particulier la hauteur de tels bourrelets est grande par rapport aux parties qu'ils encadrent de l'assise, du dossier et éventuellement du repose-tête sur lesquelles appuie l'occupant, meilleur est le calage de cet occupant sur son siège.

Toutefois, cette solution n'est pas sans présenter d'inconvénients, en particulier pour les véhicules de "tourisme". En effet, pour ces véhicules, l'assise du siège est relativement proche du plancher et de plus ce plancher est très bas du fait de l'adoption d'une garde au sol minimale. On comprend qu'il est alors relativement mal commode pour un occupant de s'installer ou de s'extraire d'un tel siège même s'il trouve un point d'appui sur lequel placer l'une de ses mains pour accompagner son mouvement. Pour tenter de remédier à ce type de difficultés, on a imaginé de rendre mobile ces bourrelets, en particulier celui de l'assise le plus proche des flancs du véhicule, et de faire en sorte que l'ouverture ou la fermeture d'une portière provoque automatiquement le basculement de ce bourrelet d'une position érigée assurant le calage de l'occupant à une position escamotée approximativement à niveau avec l'assise pour permettre son installation ou son dégagement du siège, et inversement.

Si ce genre de solution est relativement satisfaisant sur le plan pratique, il est néanmoins complexe et donc coûteux et sujet à des risques de défaillance.

Le but de l'invention est de fabriquer un revêtement enveloppant pour siège de type relativement enveloppant dont l'enveloppement s'accentue automatiquement dès l'installation d'un occupant sur son siège et, inversement s'amoindrit lorsque l'occupant quitte son siège.

L'invention a pour objet un revêtement pour siège fait d'une enveloppe extérieure et d'un coussin intérieur conformé en un coussinet médian bordé de deux ailes latérales où ce coussinet et ces ailes sont agencés de manière à former une cuvette dont la concavité est destinée à recevoir un occupant. Ce revêtement est notamment remarquable en ce que le coussin se présente à la manière d'un bloc en deux éléments séparés par une surface de jonction qui, en section droite a la configuration d'un pontet médian prolongé de chaque côté par un auget constitué, chacun, de deux branches réunies par un fond dont l'une intérieure est jointe au pontet et l'autre extérieure est raccordée au fond par une zone charnière, ce pontet étant à l'aplomb de ce coussinet et ces augets à l'aplomb de ces ailes, en ce que celui de ces éléments qui est le plus proche de la cuvette est fait en un matériau qui a une consistance plus molle que celle du matériau de l'autre de ces éléments et en ce que cette enveloppe recouvre la totalité de l'élément le plus proche de la cuvette et au moins les plages de l'autre élément en regard de cette branche extérieure et de ce pontet et est faite en un matériau pratiquement inextensible. L'agencement de ce revêtement est tel que lorsque la cuvette du coussin reçoit un occupant, l'effort exercé sur le revêtement au droit du coussinet fait se rapprocher automatiquement les ailes l'une vers l'autre par basculement autour de la zone charnière et inversement lorsque l'occupant quitte le coussin.

D'autres caractéristiques de l'invention ressortiront de la lecture de la description et des revendications qui suivent ainsi que de l'examen du dessin annexé, donné seulement à titre d'exemple, où :
- la Figure 1 est une vue perspective schématique d'un mode de réalisation d'un siège selon l'invention; et
- les Figures 2 et 3 sont des sections droites partielles d'un tel revêtement illustré respectivement dans la position prise en l'absence d'un occupant et en présence d'un occupant.

Les sièges et leurs revêtements notamment pour véhicules automobiles terrestres étant bien connus dans la technique, seul sera exposé ce qui concerne directement et indirectement l'invention. Pour le surplus, le spécialiste de la technique considérée puisera dans les solutions classiques courantes à sa disposition pour faire face aux problèmes particuliers auxquels il est confronté.

Dans ce qui suit, on utilise toujours un même numéro de référence pour identifier un élément homologue, quel que soit le mode de réalisation.

Pour la commodité de l'exposé, on décrira successivement chacun des constituants d'un revêtement pour siège selon l'invention avant d'en expliquer le fonctionnement.

Comme on le voit, un siège S est constitué, habituellement de plusieurs parties. Ces parties sont un assise A, un dossier D, voire un repose-tête R.

Un tel siège comprend une armature 10 et un revêtement 20. Le revêtement 20 est constitué d'une enveloppe 21 qui sert d'habillage et qui recouvre, au moins partiellement, un coussin 22 qui sert au rembourrage. Comme on le voit, le coussin 22 est conformé en un coussinet 221 médian bordé de deux ailes 222 latérales.

Comme on peut l'observer en examinant les sections partielles des Figures 2 et 3, le coussin 22 se présente à la manière d'un bloc 30 en deux éléments 31 et 32 séparés par une surface 300 de jonction. Comme on peut l'observer, en section droite, la surface de jonction 300 a la configuration d'un pontet 301 médian prolongé de chaque côté par un auget 302. Chacun des augets 302 est constitué de deux branches 3021 réunies par un fond 3022. Comme on le voit sur les Figures 2 et 3 en particulier, l'une des branches 3021, la branche intérieure, est jointe au pontet 301 alors que l'autre branche 3021, la branche extérieure, est raccordée au fond 3022 par une zone charnière 3020. Comme on le voit, le pontet 301 est à l'aplomb du coussinet 221 et chacun des augets 302 est à l'aplomb de l'aile 222 correspondante.

Comme on peut l'observer, le coussinet 221 et les ailes 222 sont agencés de manière à former une cuvette 200 dont la concavité est destinée à recevoir un occupant O. L'élément 31 qui est le plus proche de la cuvette est fait en un matériau qui a une consistance plus molle que celle du matériau de l'élément 32 qui lui est associé.

Comme on peut l'observer, l'enveloppe 21 recouvre pratiquement la totalité de l'élément 31 qui est le plus proche de la cuvette et recouvre aussi au moins les plages de l'élément 32 qui sont en regard de chacune des branches extérieures et du pontet. Cette enveloppe est faite en un matériau pratiquement inextensible.

A l'état normal, en l'absence de tout occupant, un revêtement pour siège suivant l'invention est dans l'état où il est illustré sur les Figures 1 et 2.

A l'état occupé, en présence d'un utilisateur, le revêtement pour siège selon l'invention occupe la situation où il est illustré sur la Figure 3. On voit que lorsque la cuvette du coussin reçoit un occupant, l'effort exercé sur le revêtement au droit du coussinet 221 fait se rapprocher automatiquement les ailes 222 l'une vers l'autre par basculement autour de la zone charnière 3020; et inversement ces ailes s'écartent l'une de l'autre par basculement spontané autour de cette zone charnière du fait des propriétés relativement élastiques adoptées pour les matériaux des deux éléments 31 et 32 et pour celui de l'enveloppe 21 lorsque l'occupant quitte le siège.

L'élément 32 est fait de préférence en une mousse de dureté classique habituellement utilisée pour les assises de siège alors que le matériau dont est fait l'élément 31 est choisi en une mousse très molle et en tout cas plus molle que celle des assises traditionnelles. De la sorte, on voit que l'élément 31 se conforme autour de l'occupant alors que l'élément 32 assure le confort dynamique du coussin et rigidifie la partie extérieure des ailes.

Par exemple, à titre indicatif, pour l'élément 31 "mou", on choisit une mousse qui s'écrase entre 2 et 7 kPa et pour l'élément 32 "dur" une mousse qui s'écrase entre 7 et 12 kPa. Ces valeurs sont déterminées selon l'usage qui caractérise la souplesse d'un coussin par la pression nécessaire pour écraser le rembourrage, le plus souvent en mousse, à 50% de compression au cinquième enfoncement.

Lorsqu'un occupant prend place sur le siège, les plages de l'élément 31 qui sont voisines des branches intérieures 3021 sont comprimées et par l'intermédiaire de l'enveloppe 21 tirent sur la crête de chacune des ailes 222. Ces ailes 222, dont les plages extérieures qui sont en regard de chacune des branches extérieures 3021 sont relativement rigidifiées par l'élément 32 fait en un matériau plus "dur", ont tendance à se mouvoir d'un seul tenant, en basculant autour de la zone charnière 3020. Ce basculement fait que chaque aile enveloppe une partie de l'occupant, par exemple ses cuisses pour l'assise, son dos et ses épaules pour le dossier, voire sa tête pour le repose-tête.

Selon le mode de réalisation adopté, l'enveloppe 21 est une "peau" autoformée sur la mousse des éléments 31 et 32 ou bien une "peau" rapportée sur le coussin 22.

Le revêtement selon l'invention convient aux sièges dont l'armature est extérieure ou bien au moins pour partie incorporée dans le revêtement.

De même, un revêtement selon l'invention permet d'incorporer au siège une ceinture de sécurité à enrouleur. Dans un tel cas, la sangle de la ceinture sort par une fente F.

On saisit donc tous les avantages apportés par le revêtement pour siège selon l'invention.

## Revendications

1. Revêtement (20) pour siège fait d'une enveloppe (21) extérieure et d'un coussin (22) intérieur conformé en un coussinet (221) médian bordé de deux ailes (222) latérales où coussinet (221) et ailes (222) sont agencés de manière à former une cuvette (200) dont la concavité est destinée à recevoir un occupant, le coussin (22) se présentant à la manière d'un bloc (30) en deux éléments (31, 32) séparés par une surface (300) de jonction qui, en section droite a la configuration d'un pontet (301) médian prolongé de chaque côté par un auget (302) constitué, chacun, de deux branches (3021) réunies par un fond (3022) et dont l'une (3021) intérieure est jointe au pontet (301) et dont l'autre (3021) extérieure est raccordée au fond (3022) par une zone charnière (3020), ce pontet (301) étant à l'aplomb de ce coussinet (221) et ces augets (302) à l'aplomb de ces ailes (222), l'un de ces éléments (31, 32) qui est le plus proche de la cuvette (200) étant fait en un matériau qui a une consistance plus molle que celle du matériau de l'autre (32) de ces éléments (31, 32), l'enveloppe (21) recouvrant la totalité de l'élément (31) le plus proche de la cuvette (200) et au moins les plages de l'autre élément (32) en regard de ces branches extérieures (3021) et de ce pontet (301) et étant faite en un matériau pratiquement inextensible, de manière que lorsque la cuvette (200) du coussin reçoit un occupant l'effort exercé sur le revêtement (20) au droit du coussinet (221) fasse se rapprocher automatiquement les ailes (222) l'une vers l'autre par basculement autour de la zone charnière (3020) et inversement.

2. Revêtement selon la revendication 1, caractérisé en ce que les matériaux dont sont faits les éléments (31, 32) sont des mousses et en ce que le matériau qui a la consistance la plus molle a une pression de compression de l'ordre de 2 à 7 kPa et l'autre matériau a une pression de compression de l'ordre de 7 à 12 kPa.

3. Revêtement selon la revendication 1 ou 2, caractérisé en ce que l'enveloppe (21) est une "peau" autoformée sur la mousse.

4. Revêtement selon la revendication 1 ou 2, caractérisé en ce que l'enveloppe (21) est rapportée sur le coussin (22).

5. Application d'un revêtement (20) selon l'une quelconque des revendications 1 à 4 à un siège (S) de véhicule automobile pour son assise (A), éventuellement son dossier (D) voire aussi son repose-tête (R).

## Claims

1. Covering (20) for a seat made from an outer envelope (21) and an inner padding (22) shaped into a central pad (221) bordered by two side wings (222), where the pad (221) and wings (222) are arrranged so as to form a pan (200) the concavity of which is intended to receive an occupant, the padding (22) taking the form of a unit (30) comprising two elements (31, 32) separated by a joining surface (300) which, in cross-section, has the configuration of a central bridging piece (301) extended on each side by a trough (302) consisting, in each case, of two arms (3021) connected by a base (3022), one arm (3021), the inner arm, adjoining the bridging piece (301) and the other arm (3021), the outer arm, being connected to the base (3022) by a hinge zone (3020), this bridging piece (301) being aligned with this pad (221) and these troughs (302) being aligned with these wings (222), one of these elements (31, 32) which is closest to the pan (200) being made from a material which has a softer consistency than that of the material of the other one (32) of these elements (31, 32), the envelope (21) covering all the element (31) closest to the pan (200) and at least the areas of the other element (32) opposite these outer arms (3021) and this bridging piece (301) and being made from a virtually unstretchable material, so that when the pan (200) of the padding receives an occupant, the force exerted on the covering (20) straight above the pad (221) automatically causes the wings (222) to be brought towards each other by pivoting about the hinge zone (3020) and vice versa.

2. Covering according to Claim 1, characterised in that the materials from which the elements (31, 32) are made are foams and in that the material which has the softest consistency has a crushing strength of the order of 2 to 7 kPa and the other material has a crushing strength of the order of 7 to 12 kPa.

3. Covering according to Claim 1 or 2, characterised in that the envelope (21) is a "skin" automatically formed over the foam.

4. Covering according to Claim 1 or 2, characterised in that the envelope (21) is fitted over the padding (22).

5. Application of a covering (20) according to one of Claims 1 to 4 to a motor vehicle seat (S) for its cushion (A), possibly its squab (D), and even also its head-rest (R).

## Patentansprüche

1. Sitzauskleidung (20) mit einer äußeren Umhüllung (21) und einer inneren Polsterung (22), die aus einer mittleren Füllung (221) geformt ist, welche durch zwei seitliche Flügel (222) begrenzt wird, wobei die Füllung (221) und die Flügel (222) derart angeordnet sind, daß eine Schale (200) gebildet wird, deren konkave Form zur Aufnahme eines Sitzbenutzers bestimmt ist, die Polsterung (22) in der Form eines Blocks (30) aus zwei durch eine Verbindungsfläche (300) getrennten Elementen (31, 32) ausgebildet ist, wobei die Verbindungsfläche im Querschnitt die Form eines mittleren Brückenabschnitts (301) besitzt, der auf jeder Seite durch eine Mulde (302) verlängert ist, welche jeweils aus zwei Abschnitten (3021) bestehen, die über einen Boden (3022) miteinander verbunden sind und von denen der innere Abschnitt (3021) mit dem Brückenabschnitt (301) und der äußere Abschnitt (3021) über einen gelenkigen Abschnitt (3020) mit dem Boden (3022) verbunden ist und der Brückenabschnitt (301) senkrecht zur Füllung (221) und die Mulden (302) senkrecht zu den Flügeln (222) verlaufen, wobei ferner dasjenige der Elemente (31, 32), das der Schale (200) am nächsten liegt, aus einem Material gefertigt ist, das eine weichere Konsistenz besitzt als das Material des anderen Elementes (32), und die Umhüllung (21) das gesamte, zur Schale (200) am nächsten liegende Element (31) sowie mindestens die Bereiche des anderen Elementes (32) bedeckt, die den äußeren Abschnitten (3021) und dem Brückenabschnitt (301) gegenüber liegen, und aus einem praktisch unelastischen Material gefertigt ist, so daß dann, wenn die Polsterschale (200) einen Insassen aufnimmt, die auf die Auskleidung (20) senkrecht zur Füllung (221) ausgeübte Kraft eine automatische Annäherung der Flügel (222) aufeinander zu durch Verschwenken um die gelenkige Zone (3020) bewirkt und umgekehrt.

2. Auskleidung nach Anspruch 1, dadurch gekennzeichnet, daß es sich bei den Materialien, aus denen die Elemente (31, 32) gefertigt sind, um Schäume handelt und daß das Material mit der weicheren Konsistenz einen Kompressionsdruck in einem Bereich von 2 bis 7 kPa aufweist, während das andere Material einen Kompressionsdruck in einem Bereich von 7 bis 12 kPa besitzt.

3. Auskleidung nach Anspruch 1 oder 2, dadurch gekennzeichnet, daß es sich bei der Umhüllung (21) um eine auf dem Schaum selbst ausgebildete Haut handelt.

4. Auskleidung nach Anspruch 1 oder 2, dadurch gekennzeichnet, daß die Umhüllung (21) auf die Polsterung (22) aufgetragen ist.

5. Verwendung einer Auskleidung (20) nach einem der Ansprüche 1 bis 4 für das Sitzteil (A), gegebenenfalls die Rückenlehne (D) und sogar die Kopfstütze (R) eines Sitzes (S) eines Kraftfahrzeuges.
